# EUROPÄISCHE PATENTSCHRIFT

(11) **EP 0 692 343 B1**
(45) Veröffentlichungstag und Bekanntmachung des Hinweises auf die Patenterteilung: **16.09.1998**
(21) Anmeldenummer: 95110197.1
(22) Anmeldetag: 30.06.1995
(51) Int. Cl.: B25B 5/16, B25B 5/12, B25B 5/00

(54) **Spannvorrichtung**
Clamping device
Dispositif de serrage

(30) Priorität: 13.07.1994 DE 9411291 U
(43) Veröffentlichungstag der Anmeldung: 17.01.1996
(73) Patentinhaber: DE-STA-CO Metallerzeugnisse GmbH, D-61449 Steinbach/Ts. (DE)
(72) Erfinder: Schauss, Peter, D-65439 Flörsheim-Weilbach (DE)
(74) Vertreter: Wolf, Günter, Dipl.-Ing.

(56) Entgegenhaltungen:
- EP-A- 0 503 193
- EP-A- 0 596 808
- DE-U- 8 813 366
- US-A- 5 118 088

## Beschreibung

Die Erfindung betrifft eine Spannvorrichtung nach dem Oberbegriff des Patentanspruches.

Spannvorrichtungen sind bspw. nach der DE-A-25 55 207 bekannt. Für die An- und Zuordnung des Spannarmes zum Kopfstück bestehen zweierlei Bauarten:
Mittige Anordnung des Spannarmes im gabelförmig ausgebildeten Kopfstück (DE-A-30 22 376) oder seitliche Anordnung des Spannarmes am hohl ausgebildeten Kopfstück in einem dort seitlich herausragenden Stellwellenende, dessen Stellwelle mit dem Betätigungselement (in der Regel pneumatischer Betätigungszylinder) in entsprechender Weise gekoppelt ist. Soweit bekannt, sind auch bei letztgenannten Spannvorrichtungen die Halterungsausnehmungen am Kopfstück, sofern überhaupt vorgesehen (siehe DE-A 25 55 207), in gleicher Weise wie bei der anderen Vorrichtungsart vorgesehen, d.h., die Halterung solcher Vorrichtungen mit seitlich angeordnetem Spannarm erfolgt quer zu dessen Erstreckungsrichtung, und es ergibt sich ein Versatz zwischen Spannarm bzw. dem daran angeordneten Druckstück und der Werkstücksauflage, die bzw. umgekehrt die Vorrichtung dadurch einer quer zum Spannarm wirkenden Drehmomentbelastung unterworfen wird, was bei der anderen Bauart nicht der Fall ist.

Eine Spannvorrichtung nach dem Oberbegriff des Patentanspruches ist z.B. aus der EP-A-0 503 193 bekannt.

Der Erfindung liegt die Aufgabe Zugrunde, eine Vorrichtung der zweiten Bauart, die also einen seitlich angeordneten Spannarm aufweist, auf einfache Weise derart umzugestalten, daß sich weitestgehend die gleichen und insoweit optimalen Belastungsverhältnisse ergeben, wie bei Vorrichtungen der ersten Art.

Diese Aufgabe ist nach der Erfindung durch eine Spannvorrichtung nach dem Patentanspruch gelöst.

Unter "mindestens einer Halterungsausnehmung" ist dabei zu verstehen, daß auch an der zur Flankenfläche parallelen anderen Flankenfläche eine entsprechende Halterungsausnehmung vorgesehen werden kann, wie das in der Regel immer an solchen Vorrichtungen praktiziert wird, um entgegengesetzten Einbauanordnungen solcher Vorrichtungen und entsprechenden Spannarmorientierungen Rechnung tragen zu können.

Die Drehmomentenbelastung wirkt sich bei der erfindungsgemäßen Vorrichtung nur zwischen dem Spannarm und der Werkstücksauflage bzw. deren Kalter aus, aber nicht zur Mittellängsebene, was der Fall wäre, wenn sich die Halterungsausnehmung wie bisher quer dazu erstrecken würde.

Die erfindungsgemäße Vorrichtung wird nachfolgend anhand der zeichnerischen Darstellung eines Ausführungsbeispieles näher erläutert.

Es zeigt schematisch
- Fig. 1: die Vorrichtung in Seitenansicht und
- Fig. 2: die Vorrichtung in Ansicht aus Pfeilrichtung A in Fig. 1.

Die Spannvorrichtung besteht in bekannter Weise aus einem auf einem Betätigungselement 8 angeordneten Kopfstück 1, an dem, vom Betätigungselement 8 schwenkbar, der Spannarm 3 angeordnet und das mit mindestens einer seitlichen, Verschraubungsbohrungen 4 aufweisenden Halterungsausnehmung 5 für die Werkstücksauflage 9 und/oder den Vorrichtungshalter 2 versehen ist.

Als Betätigungselement 8 dient beim Ausführungsbeispiel ein Pneumatikzylinder, dessen Schubstange in bekannter Weise mit dem Spannarm 3 gekoppelt ist, um diesen bzgl. seiner Schwenkachse 11 in Spann- und Öffnungsstellung schwenken zu können.

Für eine solche Spannvorrichtung ist nun wesentlich und wie aus den Fig. 1, 2 ersichtlich, daß die Halterungsausnehmung 5 in der Flankenfläche 6 des Kopfstückes 1 angeordnet ist, auf deren Seite auch der Spannarm 3 auf einem aus dem Kopfstück 1 herausragenden Stellwellenende 7 gelagert ist, und daß die Werkstücksauflage 9 mittig zur den Spannarm 3 schneidenden Mittellängsebene E angeordnet ist. Beim Ausführungsbeispiel ist aus den genannten Gründen auch in der zur Flankenfläche 6 parallelen Flankenfläche 6' eine solche Halterungsausnehmung 5' vorgesehen, und die Werkstücksauflage 9 sitzt auf einem Vorrichtungshalter 2, wie bspw. dargestellt.

Der Vorrichtungshalter 2, der in Anpassung an die jeweilige Installationsstelle auch eine andere Form haben kann - gleiches gilt auch für das Druckstück 10 am Spannarm 3 und die Werkstücksauflage 9 in Anpassung an die Form des zu haltenden Werkstückes -, paßt mit seinem Ausleger 2' in die Halterungsausnehmung 5 und ist dort mit Schrauben in den Verschraubungsbohrungen 4 fixiert.

## Patentansprüche

1. Spannvorrichtung zum Festspannen von Werkstücken, bestehend aus einem auf einem Betätigungselement(8) angeordneten Kopfstück(1), einem am Kopfstück(1) auf einem aus diesem seitlich herausragenden, vom Betätigungselement(8) drehverstellbaren Stellwellenende(7) gelagerten Spannarm(3) und aus am Kopfstück(1) auf der Spannarmanordnungsseite angeordneten Verschraubungsbohrungen(4),
**dadurch gekennzeichnet,**
daß in der mit den Verschraubungsbohrungen(4) versehenen Flankenfläche (6) des Kopfstückes(1) eine mit den Verschraubungsbohrungen(4) versehene Halterungsausnehmung(5) angeordnet und in dieser eine mittig zur den Spannarm(3) schneidenden Mittellängsebene(E) angeordnete Werkstücksauflage(9) mittels eines in die Halterungsausnehmung(5) passenden Auslegers(2') mit dem Kopfstück(1) verschraubt ist.

## Claims

1. A clamping assembly for clamping of workpieces, comprising a header (1) arranged on an actuating element (8), a clamping arm (3) arranged at the header (1) on an adjusting shaft end (7) laterally protruding therefrom and rotatably adjustable by the actuating element (8), and threaded bores (4) arranged at the header (1) on the side of the clamping arm,
characterized in that arrranged in the flank face (6) of the header (1) provided with the threaded bores (4) is a mounting recess (5), and that screwed to the header (1) within the said recess is a work support (9) arranged centrally to the central longitudinal plane (E) intersecting the clamping arm (3) by means of a bracket (2') fitting into the mounting recess (5).

## Revendications

1. Dispositif de serrage pour serrer des pièces à travailler, constitué par une pièce de tête (1) placée sur un élément d'actionnement (8), un arbre de serrage (3) positionné sur la pièce de tête (1) sur une extrémité d'arbre de réglage (7) réglable par rotation par l'élément d'actionnement (8), faisant saillie latéralement de la pièce de tête, et par des forures de vissage (4) ménagées sur la pièce de tête (1) sur le côté de l'arrangement du bras de serrage,
caractérisé en ce
qu'un évidement de support (5) pourvu des forures de vissage (4) est ménagé dans la surface de flanc (6), qui est pourvue des forures de vissage (4), de la pièce de tête (1) et dans cet évidement un porte-pièce (9) placé au milieu par rapport au plan longitudinal médian (E) qui coupe le bras de serrage (3) est vissé à la pièce de tête (1) au moyen d'un avant-bras (2') qui rentre dans l'évidement de support (5).
